# FASCICULE DE BREVET EUROPEEN

(11) **EP 1 425 227 B1**
(45) Date de publication et mention de la délivrance du brevet: **09.11.2005**
(21) Numéro de dépôt: 02790496.0
(22) Date de dépôt: 13.09.2002
(51) Int. Cl.: B65D 41/22

(54) **PROCEDE ET DISPOSITIF POUR LA CONSERVATION DE PRODUITS PERISSABLES**
VERFAHREN UND VORRICHTUNG ZUM KONSERVIEREN VON LEICHT VERDERBLICHEN PRODUKTEN
METHOD AND DEVICE FOR PRESERVING PERISHABLE PRODUCTS

(30) Priorité: 13.09.2001 FR 0111828; 01.03.2002 FR 0202650; 28.03.2002 FR 0203950
(43) Date de publication de la demande: 09.06.2004
(62) Demande divisionnaire de: 05007842.7
(73) Titulaire: IBI, 95420 Hodent (FR)
(72) Inventeur: VEILLON, Jacques, F-27140 Saint-Denis-le-Ferment (FR)
(74) Mandataire: Breese, Pierre
(86) Numéro de dépôt international: PCT/FR2002/003133
(87) Numéro de publication internationale: WO 2003/022702

(56) Documents cités:
- EP-A- 0 462 767
- DE-A- 19 747 911
- US-A- 2 080 108
- US-A- 3 862 614
- US-A- 4 815 628

## Description

La présente invention concerne un dispositif pour la conservation de produits périssables. Elle s'applique notamment, mais non exclusivement, aux aliments tels que des plats constitués par exemple de légumes, frais ou non, de viandes et/ou de féculents cuits.

À l'heure actuelle, on connaît sur le marché des rouleaux de films minces, généralement en matière plastique transparente, enroulés autour d'un cylindre, classiquement en carton, permettant d'être coupés relativement facilement pour être disposés sur un plat afin d'améliorer sa conservation ; ledit film possédant des caractéristiques intrinsèques le rendant collant, ou adhérant, afin de le fixer sur ledit plat.

Mais ce système ne permet pas de réutiliser le susdit film mince, du fait de sa fragilité et de ses propriétés collantes, ce qui oblige l'utilisateur à se procurer régulièrement d'autres rouleaux ; ces achats de rouleaux représentant un coût non négligeable.

Par ailleurs, ce système n'offre pas la possibilité de conserver efficacement les aliments. En effet, la dégradation des aliments est due essentiellement à leur contact avec l'air atmosphérique qui les dégrade. Or, ce système de film mince ne constitue pas, et ne dispose pas, un moyen facile et efficace pour évacuer l'air atmosphérique prisonnier entre le film mince et les aliments à conserver.

Par ailleurs, on connaît déjà la demande de brevet français FR 2737467 qui concerne un procédé de conservation et de conditionnement, notamment de produits alimentaires logés dans un contenant transportable et hermétique, susceptible d'être conservé à température ambiante ou à température souhaitée. L'intérieur du contenant est mis sous vide partiel avant scellement. Une matière plastique souple ou semi-rigide est utilisée pour constituer le contenant, le volume d'air restant à l'intérieur du volume étanche autorisant une légère déformation du contenant en plastique pour l'équilibrage des pressions internes et externes au cours de la montée en température du traitement thermique.

Mais ce procédé utilise un dispositif très complexe et coûteux qui aspire l'air prisonnier à l'intérieur d'un contenant de manière à créer mécaniquement un vide partiel. Ainsi, ce système nécessite l'utilisation d'un instrument spécifique pour réaliser le vide et un particulier ordinaire ne possède qu'exceptionnellement ce type d'instrument, ce qui rend ce procédé fort coûteux et donc réservé à certaines catégories de professionnels, par exemple des professionnels de la restauration.

Un procédé utilisant une enveloppe souple comportant des languettes de préhension, correspondant au préambule de la revendication 1, est connu de DE-A-19747911.

L'invention a pour but de remédier aux inconvénients des dispositifs et procédés de l'art antérieur. Elle propose à cet effet un procédé pour la conservation de produits périssables disposés dans un contenant, comportant une étape de fixation d'une enveloppe souple, comprenant une pluralité de languettes protubérantes, sur au moins une partie des extrémités dudit contenant de manière à former un logement étanche au fluide pour lesdites denrées, comprenant les étapes suivantes, destinées à chasser le fluide, par exemple l'air atmosphérique, contenu dans ledit logement :
a) une étape d'étirage consistant à étirer au moins une desdites languettes de manière à former un passage temporaire entre l'intérieur et l'extérieur du susdit logement,
b) une étape de compression, ou de plaquage, de l'enveloppe souple contre les denrées et/ou le contenant de sorte que le fluide compris dans le susdit logement soit évacué par le susdit passage temporaire,
c) une étape d'obturation du susdit passage,
caractérisé en ce qu'il comprend également une étape d'insertion d'au moins une des languettes à l'intérieur du logement de manière à former un conduit de communication entre l'intérieur et l'extérieur dudit logement.

Par conservation, on entend protection des produits périssables jusqu'à leur consommation et/ou leur utilisation.

Avantageusement, le procédé selon l'invention comprendra une étape préalable consistant à étirer l'enveloppe souple de manière à ce qu'elle s'adapte parfaitement aux extrémités du contenant.

Selon une possibilité offerte par l'invention, le procédé de l'invention comprend également une étape d'insertion d'au moins une des languettes à l'intérieur du logement de manière à former un passage entre l'intérieur et l'extérieur dudit logement. Consécutivement à cette étape d'insertion d'au moins une languette dans le logement, le procédé selon l'invention comporte une étape de réchauffement et/ou de cuisson des produits disposés dans le logement grâce à un micro-onde, ou un équipement équivalent.

Grâce à ces particularités, l'invention permet donc d'améliorer de façon significative la conservation et la dégustation notamment des aliments en proposant un système simple et efficace qui présente en outre l'avantage d'être réutilisable indéfiniment.

Selon une possibilité offerte par l'invention, le procédé selon l'invention pourra comprendre une étape d'écriture sur l'une des faces, idéalement la face extérieure, de l'enveloppe, par exemple afin d'identifier les denrées présentes dans le logement. De la même manière, le procédé de l'invention pourra comprendre une étape de fixation, par exemple par collage, d'un support illustrant par exemple une publicité, un avertissement en rapport avec les denrées et/ou une communication d'ordre générale, sur l'une des faces de l'enveloppe selon l'invention.

L'invention concerne également un dispositif de conservation selon le preambule de la revendication 1, un tel dispositif étant connu de DE-A-19747911, que au moins une des languettes protubérantes présente une longueur plus importante que les autres languettes afin de pouvoir être insérée á l'intérieur du logement de manière à former un conduit de communication entre l'intérieur et l'extérieur du logement.

Selon un mode d'exécution de l'invention l'enveloppe comportera une surface plane sensiblement circulaire à l'extrémité de laquelle s'étire perpendiculairement une portion de forme sensiblement cylindrique.

Dans cet exemple d'illustration du dispositif selon l'invention, les languettes protubérantes seront situées sensiblement aux extrémités de la portion cylindrique.

De la même manière, le dispositif de l'invention comprendra quatre languettes présentant des dimensions équivalentes et elles seront disposées deux à deux en face l'une de l'autre. L'enveloppe comprendra également au moins une languette protubérante, présentant idéalement une longueur plus importante que les autres languettes.

De préférence, l'enveloppe est réalisée en matière plastique. Ainsi, l'enveloppe pourra être en élastomère classique, tel que par exemple un silicone.

Un mode d'exécution de l'invention sera décrit ci-après, à titre d'exemple non limitatif, avec référence aux figures annexées dans lesquelles :
- la figure 1 est une vue en perspective du dispositif de conservation de produits périssables selon l'invention ;
- la figure 2 est une vue de dessus du dispositif représenté sur la figure 1 ;
- la figure 3 est une vue en coupe verticale selon l'axe X'X du dispositif représenté sur la figure 2 ;
- les figures 4 à 8 illustrent, selon une vue coupe, les différentes étapes de fixation du dispositif de conservation de produits périssables selon l'invention disposés dans un récipient cylindrique, par exemple une boîte de conserve ;
- les figures 9 et 10 représentent un exemple d'application du procédé selon l'invention dans lequel une deuxième enveloppe est fixée au contenant et/ou à une première enveloppe,
- la figure 11 est une vue en perspective d'une région de l'enveloppe selon l'invention,
- la figure 12 illustre en coupe verticale de la région de l'enveloppe représentée sur la figure 11 ;
- La figure 13 est une vue en coupe verticale d'un mode réalisation du dispositif de conservation de produits périssables selon l'invention ;
- La figure 14 est une vue en coupe verticale d'une région du dispositif de conditionnement représenté sur la figure 13.

Comme cela est visible notamment sur la figure 4, le procédé de conservation selon l'invention s'applique sur des contenants classiques, en l'occurrence une assiette en porcelaine 1. Néanmoins, il est clair que l'invention peut s'appliquer sur tout type de récipients, qu'ils soient en plastique, porcelaine, verre, métal, bois ou tout autre matière.

La figure 1 représente une enveloppe souple 2, réalisée en élastomère, par exemple en silicone, de manière à lui conférer des propriétés élastiques l'autorisant à s'adapter sur toutes les formes de contenants en étant déformable élastiquement.

De la même manière, l'enveloppe est réalisée dans une matière étanche qui conserve son caractère étanche lorsque cette matière est étirée afin de s'adapter sur des contenants de produits alimentaires, non alimentaires ou industriels et est réalisée de façon à pouvoir s'adapter au mieux au produit 10 qu'elle conserve. Dans ce but, l'enveloppe 2 pourra être en un matériau apte à résister à des températures variables allant de la congélation au réchauffage par procédé de type micro-onde, ou un procédé équivalent.

Dans l'exemple choisi pour illustrer l'invention, l'enveloppe 2 présente une surface plane 3 sensiblement sphérique à l'extrémité de laquelle s'étend perpendiculairement une portion cylindrique 4. Comme cela est visible sur la figure 2, l'enveloppe 2 comprend également quatre languettes protubérantes 5 disposées deux à deux à l'opposé l'une de l'autre, c'est-à-dire deux languettes 5' sur l'axe X'X et deux languettes 5" disposées sur une ligne diamétrale perpendiculaire à cet axe X'X. Ces quatre languettes 5' et 5" s'étendent dans un même plan parallèle au plan de la susdite surface plane 3 de l'enveloppe 2.

En outre, l'enveloppe comporte une languette 2 allongée 6, de taille et de forme différente de celle des quatre autres languettes 5' et 5" mais s'étendant dans le même plan que ces languettes 5' et 5".

Ainsi, l'enveloppe souple 2 est placée sur un contenant, ou plus exactement sur l'ouverture d'un contenant 1 ou d'un récipient, tel qu'une boîte de conserve 7 comme représentée sur les figures 5 à 8, en étirant de façon élastique ladite enveloppe 2 pour qu'elle épouse au mieux les contours, ou extrémités du contenant ou du récipient. La portion cylindrique 4 permet en particulier que l'enveloppe 2 s'adapte parfaitement et de façon étanche au fluide, tel que l'air atmosphérique, aux différentes formes des extrémités d'un contenant 1 ou des ouvertures d'un récipient.

Ainsi, lorsque l'enveloppe 2 est fixée sur les extrémités d'un contenant 1, ou sur la ou les ouvertures d'un récipient, ledit contenant ou ledit récipient forme avec l'enveloppe un logement 8, clos et étanche.

L'utilisateur de l'enveloppe 2 selon l'invention, une fois celle-ci fixée à un contenant 1, ou un récipient, dans lequel se trouvent des produits, par exemple des denrées alimentaires périssables, pourra aisément chasser l'air atmosphérique en tirant sur l'une des languettes 5, 5', ou 5" afin de former un conduit, ou passage, autorisant une communication entre l'intérieur du logement 8 et l'air ambiant.

Consécutivement ou simultanément, l'usager utilisera sa seconde main afin de plaquer, ou comprimer, la surface plane 3 de l'enveloppe 2 contre les denrées et/ou la surface du contenant 1 de sorte que l'air prisonnier dans le logement 8 soit évacué par le susdit conduit, ou passage, formé à cette intention.

Dès que l'air, ou le gaz, initialement présent dans le logement 8 est évacué du logement 8, l'utilisateur fixe à nouveau l'enveloppe 2 de façon étanche sur les extrémités du contenant, ou l'ouverture du récipient, de manière à obturer ou fermer le conduit, ou passage, temporaire destiné à évacuer l'air initialement présent dans le logement 8.

Le dispositif selon l'invention permet également de réchauffer et/ou de cuire le produit se trouvant dans le logement 8, entre l'enveloppe 2 et le contenant 1, car ces deux derniers éléments 1 et 2 peuvent être placés dans un four à micro-onde, ou un équipement équivalent. Les fours à micro-ondes fonctionnent en excitant les molécules d'eau des produits destinés à être réchauffés ce qui crée de la vapeur d'eau qu'il est souvent nécessaire d'évacuer d'un milieu clos, tel que le susdit logement 8, pour ne pas endommager l'un ou l'autre des éléments 1 et 2 présent dans le four à micro-ondes et surtout pour ne pas que le produit se gorge d'eau. À cette fin, la languette allongée 6 va être introduite par l'utilisateur dans le logement 8 de manière à constituer un petit passage de communication entre l'intérieur du logement 8 et l'air atmosphérique extérieur de sorte que la vapeur d'eau pourra être évacuée, sous l'effet de sa propre pression, hors du logement 8.

Grâce au dispositif selon l'invention, il est enfin possible pour toute personne de conserver des produits périssables en les protégeant du contact avec l'air atmosphérique. Ainsi, la conservation du produit dans un logement 8, ou volume, étanche sans contact avec l'air ambiant permet de garder son arôme, sa texture et toutes les qualités que le produit avait à l'origine.

Selon une possibilité offerte par l'invention et représentée sur les figures 9 et 10, une deuxième enveloppe 2' pourra être fixée à la première enveloppe 2 et/ou au contenant 1. Cette deuxième enveloppe 2' pourra avantageusement contenir une certaine quantité de glace 9, ou d'un autre produit calorifuge, capable de maintenir les denrées, ou le produit, à une température relativement basse pour éviter notamment qu'elles se dénaturent. Bien entendu, il pourra être envisagé de fixer une pluralité d'enveloppes selon l'invention afin d'augmenter, ou d'améliorer, l'effet d'abaissement/maintien de la température du produit, ou des denrées.

Selon une variante de réalisation du dispositif selon l'invention, illustrée sur les figures 11 et 12, l'extrémité 12 de la surface plane 3 sera renforcée en épaisseur et se prolongera sous forme de cannelure, par exemple décrivant une forme sinusoïdale, tout le long de la portion cylindrique 4. La portion cylindrique 4 se termine alors par un renfort 11, par exemple de forme carré ; ce renfort permettant en particulier d'éviter les phénomènes de poinçonnage.

Selon cette variante, l'extrémité 12 de la surface plane 2 et la portion cylindrique 4 présente alors une épaisseur supérieure à celle du reste de la surface plane 2. Ainsi, on pourra considérer que la surface plane présente par exemple une épaisseur de 0,44 millimètre ± 0,05 mm, son extrémité ainsi que la portion cylindrique une épaisseur variant de 0,44 mm ± 0,05 mm au creux de la cannelure sinusoïdale à 1,44 mm ± 0,05 mm au sommet de la cannelure sinusoïdale.

Grâce à sa texture, le dispositif selon l'invention peut être lavé facilement et réutilisé sur des denrées, ou des produits, similaires ou différents.

Dans un mode de réalisation du dispositif de conditionnement, visible sur les figures 13 et 14, la portion 4 de forme sensiblement cylindrique, s'étendant à partir de la surface plane 3, comprendra une pluralité d'éléments obliques 13 élastiques aptes à assurer, de façon particulièrement efficace, l'étanchéité du logement 8 étanche au fluide. A cette fin, les susdits éléments obliques 13 sont situés sur la surface interne de la portion cylindrique 4, c'est-à-dire que les éléments obliques 13 sont en contact avec les parois du contenant 1.

Ces éléments obliques 13 pourront idéalement être dans la même matière constitutive de la susdite portion 4 ou peuvent être rapportés et fixés sur la surface de cette portion 4. Bien entendu, dans ce cas, les éléments obliques 13 pourront être réalisés en toute autre matière adéquate pour assurer l'étanchéité du logement 8.

L'invention est décrite dans ce qui précède à titre d'exemple. Il est entendu que l'homme du métier est à même de réaliser ou d'envisager différentes variantes du procédé et du dispositif pour la conservation de produits périssables selon l'invention sans pour autant sortir du cadre du brevet, en particulier concernant la forme de l'enveloppe 2 (ronde, ovale, carré, rectangulaire ou tout autre forme) ou ses dimensions ; cette enveloppe 2 devant simplement pouvoir s'adapter à la forme du contenant 1. De la même manière, le nombre de languettes 5, 5', 5" ou 6 et/ou leur disposition sur l'enveloppe 2 ne constitue que des variantes du dispositif selon l'invention.

## Revendications

1. Procédé pour la conservation de produits (10) périssables disposés dans un contenant (1), comportant une étape de fixation d'une enveloppe souple (2), comprenant une pluralité de languettes protubérantes (5, 5', 5" et 6), sur au moins une partie des extrémités dudit contenant de manière à former un logement (8) étanche au fluide pour lesdites denrées, comprenant les étapes suivantes, destinées à chasser le fluide, par exemple l'air atmosphérique, contenu dans ledit logement (8) :
a) une étape d'étirage consistant à étirer au moins une desdites languettes (5, 5' ou 5") de manière à former un passage temporaire entre l'intérieur et l'extérieur du susdit logement (8),
b) une étape de compression, ou de plaquage, de l'enveloppe souple (2) contre les denrées et/ou le contenant (1) de sorte que le fluide compris dans le susdit logement (8) soit évacué par le susdit passage temporaire,
c) une étape d'obturation du susdit passage,
**caractérisé en ce qu'**il comprend également une étape d'insertion d'au moins une des languettes (6) à l'intérieur du logement (8) de manière à former un conduit de communication entre l'intérieur et l'extérieur dudit logement (8).

2. Procédé pour la conservation de produits périssables selon la revendication 1, **caractérisé en ce qu'**il comprend une étape préalable consistant à étirer l'enveloppe souple (2) de manière à ce qu'elle s'adapte parfaitement aux extrémités du contenant (1).

3. Procédé pour la conservation de produits périssables selon la revendication 1, **caractérisé en ce qu'**il comprend, consécutivement à l'étape d'insertion d'au moins une languette (6) dans le logement (8), une étape de réchauffement et/ou de cuisson du ou des produits (10) disposés dans le logement (8) grâce à un micro-onde, ou un équipement équivalent.

4. Procédé pour la conservation de produits périssables selon la revendication 1, **caractérisé en ce qu'**il comprend une étape d'écriture sur l'une des faces de l'enveloppe (2), par exemple afin d'identifier le(s) produit(s) présent(s) dans le logement (8).

5. Procédé pour la conservation de produits périssables selon la revendication 1, **caractérisé en ce qu'**il comprend une étape de fixation, par exemple par collage, d'un support illustrant par exemple une publicité, un avertissement en rapport avec les denrées et/ou une communication d'ordre générale, sur l'une des faces de l'enveloppe (2).

6. Procédé pour la conservation de produits périssables selon la revendication 1, **caractérisé en ce qu'**il comprend une étape de fixation d'au moins une deuxième enveloppe (2') à une première enveloppe (2) et/ou au contenant (1), la deuxième enveloppe (2') pouvant contenir par exemple des glaçons (9) ou un produit calorifuge afin d'abaisser et/ou de maintenir la température des produits (10) périssables à conserver.

7. Dispositif de conservation pour la mise en oeuvre du procédé consistant à assurer la conservation de produits périssables disposés dans un contenant, le procédé comportant une étape de fixation d'une enveloppe souple (2), comprenant une pluralité de languettes protubérantes (5, 5', 5" et 6), sur au moins une partie des extrémités dudit contenant de manière à former un logement (8) étanche au fluide pour lesdites denrées, une étape d'étirage consistant à étirer au moins une desdites languettes (5, 5' ou 5") de manière à former un passage temporaire entre l'intérieur et l'extérieur du susdit logement (8), une étape de compression, ou de plaquage, de l'enveloppe souple (2) contre les denrées et/ou le contenant (1) de sorte que le fluide, par exemple l'air atmosphérique, compris dans le susdit logement (8) soit évacué par le susdit passage temporaire, et une étape d'obturation du susdit passage, le dispositif comportant une enveloppe (2) déformable élastiquement **caractérisée en ce que** au moins une des languettes protubérantes (6) présente une longueur plus importante que les autres languettes (5, 5' et 5") afin de pouvoir être insérée à l'interieur du logement de manière à former un conduit de communication entre l'interieur et l'exterieur du logement.

8. Dispositif de conservation selon la revendication 7, **caractérisé en ce que** l'enveloppe (2) comporte une surface plane (3) sensiblement circulaire à l'extrémité de laquelle s'étire perpendiculairement une portion (4) de forme sensiblement cylindrique.

9. Dispositif de conservation selon les revendications 7 et 8, **caractérisé en ce que** les languettes protubérantes (5, 5', 5" et 6) s'étendent dans un plan parallèle au plan défini par la surface plane (3) de l'enveloppe (2).

10. Dispositif de conservation selon la revendication 9, **caractérisé en ce que** les languettes protubérantes (5, 5', 5" et 6) sont situées sensiblement aux extrémités de la portion cylindrique (4).

11. Dispositif de conservation selon l'une des revendications 7 à 9, **caractérisé en ce que** les languettes protubérantes (5' et 5") sont disposées deux à deux en face l'une de l'autre.

12. Dispositif de conservation selon la revendication 7, **caractérisé en ce que** l'enveloppe (2) est en matière plastique.

13. Dispositif de conservation selon la revendication 12, **caractérisé en ce que** l'enveloppe (2) est en élastomère classique, tel que par exemple en silicone.

14. Dispositif de conservation selon l'une des revendications 7 à 12, **caractérisé en ce que** l'extrémité (12) de la surface plane (2) et la portion cylindrique (4) présente une épaisseur supérieure à celle du reste de la surface plane (2).

15. Dispositif de conservation selon la revendication 14, **caractérisé en ce que** l'épaisseur supérieure se présente sous forme de cannelure, décrivant une forme sinusoïdale.

16. Dispositif de conservation selon les revendications 14 et 15, **caractérisé en ce que** la surface plane (2) présente épaisseur de 0,44 millimètre ± 0,05 mm, son extrémité ainsi que la portion cylindrique une épaisseur variant de 0,44 mm ± 0,05 mm au creux de la cannelure sinusoïdale à 1,44 mm ± 0,05 mm au sommet de la cannelure sinusoïdale.

17. Dispositif de conservation selon la revendication 8, **caractérisé en ce que** la susdite portion (4) comprend une pluralité d'éléments obliques (13) élastiques aptes à assurer une étanchéité parfaite du susdit logement (8).

18. Dispositif de conservation selon la revendication 17, **caractérisé en ce que** les susdits éléments obliques (13) sont situés sur la surface interne de la portion cylindrique (4), c'est-à-dire que les éléments obliques (13) sont en contact avec les parois du contenant (1).

## Patentansprüche

1. Konservierungsverfahren für in einem Behälter (1) angeordnete verderbliche Produkte (10), umfassend einen Befestigungsschritt eines flexiblen Mantels (2), mit einer Mehrzahl von hervorragenden Laschen (5, 5', 5'' und 6) an mindestens einem Teil der Enden des besagten Behälters zur Ausbildung einer gegen Medien dichten Aufnahme (8) der besagten Produkte, mit den folgenden Schritten, um das in der besagten Aufnahme (8) vorhandene Medium, beispielsweise Umgebungsluft, zu entfernen:
a) einem Ausdehnungsschritt, der darin besteht, zumindest eine der besagten Laschen (5, 5' oder 5'') derart auszudehnen, dass eine zeitweilige Passage zwischen dem Inneren und dem Äußeren der besagten Aufnahme (8) entsteht,
b) einem Kompressions- oder Andrückschritt des flexiblen Mantels (2) gegen die Produkte und/oder den Behälter (1), so dass das in der oben genannten Aufnahme (8) enthaltene Medium über die oben genannte zeitweilige Passage austreten kann,
c) einem Verschlussschritt der oben genannten Passage,
**dadurch gekennzeichnet, dass** es ebenfalls einen Einfügungsschritt zumindest einer der Laschen (6) in die Aufnahme (8) umfasst, um zwischen dem Inneren und dem Äußeren der besagten Aufnahme (8) einen Kommunikationskanal zu bilden.

2. Konservierungsverfahren für verderbliche Produkte gemäß Anspruch 1, **dadurch gekennzeichnet, dass** es einen vorherigen Schritt umfasst, der darin besteht, den flexiblen Mantel (2) so auszudehnen, dass er sich den Enden des Behälters (1) perfekt anpasst.

3. Konservierungsverfahren für verderbliche Produkte gemäß Anspruch 1, **dadurch gekennzeichnet, dass** es nach dem Einfügungsschritt mindestens einer Lasche (6) in die Aufnahme (8) einen Erwärmungs- und/oder Brennschritt des oder der in der Aufnahme (8) angeordneten Produkte (10) anhand einer Mikrowellenvorrichtung oder einer gleichwertigen Einrichtung umfasst.

4. Konservierungsverfahren für verderbliche Produkte gemäß Anspruch 1, **dadurch gekennzeichnet, dass** es einen Beschriftungsschritt einer der Seiten des Mantels (2) umfasst, beispielsweise um das oder die in der Aufnahme (8) angeordneten Produkte zu identifizieren.

5. Konservierungsverfahren für verderbliche Produkte gemäß Anspruch 1, **dadurch gekennzeichnet, dass** es einen Befestigungsschritt, beispielsweise durch Kleben, eines zum Beispiel eine Werbung, eine Warnung bezüglich der Produkte und/oder einen allgemeinen Hinweis aufweisenden Trägers auf einer der Seiten des Mantels (2) umfasst.

6. Konservierungsverfahren für verderbliche Produkte gemäß Anspruch 1, **dadurch gekennzeichnet, dass** es einen Befestigungsschritt mindestens eines zweiten Mantels (2') an einem ersten Mantel (2) und/oder am Behälter (1) umfasst, wobei der zweite Mantel (2') beispielsweise Eiswürfel (9) oder ein wärmedämmendes Produkt enthält, um die Temperatur der zu konservierenden verderblichen Produkte (10) zu senken und/oder aufrecht zu erhalten.

7. Konservierungsvorrichtung für die Umsetzung des Konservierungsverfahrens für in einem Behälter angeordnete verderbliche Produkte, wobei das Verfahren die folgenden Schritte umfasst: einen Befestigungsschritt eines flexiblen Mantels (2) mit einer Mehrzahl von hervorragenden Laschen (5, 5', 5'' und 6) an mindestens einem Teil der Enden des besagten Behälters zur Ausbildung einer gegen Medien dichten Aufnahme (8) der besagten Produkte, einen Ausdehnungsschritt, der darin besteht, zumindest eine der besagten Laschen (5, 5' oder 5'') derart auszudehnen, dass eine zeitweilige Passage zwischen dem Inneren und dem Äußeren der besagten Aufnahme (8) entsteht, einen Kompressions- oder Andrückschritt des flexiblen Mantels (2) gegen die Produkte und/oder den Behälter (1), so dass das in der oben genannten Aufnahme (8) enthaltene Medium, beispielsweise Umgebungsluft, über die oben genannte zeitweilige Passage austreten kann, und einen Verschlussschritt der oben genannten Passage, wobei die Vorrichtung einen elastisch verformbaren Mantel (2) umfasst, **dadurch gekennzeichnet, dass** mindestens eine der hervorragenden Laschen (6) länger ist als die anderen Laschen (5, 5' und 5''), um in das Innere der Aufnahme eingefügt werden zu können, um zwischen dem Inneren und dem Äußeren der Aufnahme einen Kommunikationskanal zu bilden.

8. Konservierungsvorrichtung gemäß Anspruch 7, **dadurch gekennzeichnet, dass** der Mantel (2) eine ebene etwa kreisrunde Fläche (3) aufweist, an deren Ende sich lotrecht ein etwa zylinderförmiger Abschnitt (4) erstreckt.

9. Konservierungsvorrichtung gemäß den Ansprüchen 7 und 8, **dadurch gekennzeichnet, dass** sich die hervorragenden Laschen (5, 5', 5'' und 6) in einer Ebene erstrecken, die parallel zu der von der ebenen Fläche (3) des Mantels (2) definierten Ebene verläuft.

10. Konservierungsvorrichtung gemäß Anspruch 9, **dadurch gekennzeichnet, dass** die hervorragenden Laschen (5, 5', 5'' und 6) etwa an den Enden des zylindrischen Abschnitts (4) vorgesehen sind.

11. Konservierungsvorrichtung nach einem der Ansprüche 7 bis 9, **dadurch gekennzeichnet, dass** die hervorragenden Laschen (5' und 5'') einander paarweise gegenüberliegend angeordnet sind.

12. Konservierungsvorrichtung gemäß Anspruch 7, **dadurch gekennzeichnet, dass** der Mantel (2) aus Kunststoff besteht.

13. Konservierungsvorrichtung gemäß Anspruch 12, **dadurch gekennzeichnet, dass** der Mantel (2) aus herkömmlichem Elastomer wie beispielsweise Silicon besteht.

14. Konservierungsvorrichtung gemäß einem der Ansprüche 7 bis 12, **dadurch gekennzeichnet, dass** das Ende (12) der ebenen Fläche (2) und der zylindrische Abschnitt (4) eine größere Dicke aufweisen als der Rest der ebenen Fläche (2).

15. Konservierungsvorrichtung gemäß Anspruch 14, **dadurch gekennzeichnet, dass** die größere Dicke in der Art einer eine Sinusform beschreibenden Rille verwirklicht ist.

16. Konservierungsvorrichtung gemäß den Ansprüchen 14 und 15, **dadurch gekennzeichnet, dass** die ebene Fläche (2) eine Dicke von 0,44 Millimetern ± 0,05 mm aufweist, ihr Ende sowie der zylindrische Abschnitt eine Dicke zwischen 0,44 mm ± 0,05 mm am Boden der sinusförmigen Rille und 1,44 mm ± 0,05 mm am Gipfel der sinusförmigen Rille.

17. Konservierungsvorrichtung gemäß Anspruch 8, **dadurch gekennzeichnet, dass** der oben genannte Abschnitt (4) eine Mehrzahl schräger elastischer Elemente (13) aufweist, die eine perfekte Dichtung der oben genannten Aufnahme (8) gewährleisten können.

18. Konservierungsvorrichtung gemäß Anspruch 17, **dadurch gekennzeichnet, dass** die oben genannten schrägen Elemente (13) auf der Innenfläche des zylindrischen Abschnitts (4), angeordnet sind, d.h. dass die schrägen Elemente (13) mit den Wänden des Behälters (1) in Kontakt stehen.

## Claims

1. A method for preserving perishable products (10) placed in a container (1) that comprises a step of fixing a flexible wrapping (2) comprising several protruding tabs (5, 5', 5" and 6) on at least some of the ends of the said container in order to create a watertight housing (8) for the said foodstuffs, comprising the following steps, intended to force out the fluid, for example, the atmospheric air, contained in the said housing (8):
a) a stretching step that consists in stretching at least one of the said tabs (5, 5' or 5") in order to create a temporary passage between the inside and the outside of the said housing (8),
b) a step in which the flexible wrapping (2) is compressed or pinned against the foodstuffs and/or the container (1) in order for the fluid comprised in the aforementioned housing (8) to be evacuated through the aforementioned temporary passage,
c) a step during which the aforementioned passage is blocked,
**characterised in that** it also comprises a step during which at least one of the tabs (6) is inserted into the housing (8) in order to form a communication conduit between the inside and the outside of the said housing (8).

2. A method for preserving perishable products according to claim 1, **characterised in that** it comprises a prior step that consists in stretching the flexible wrapping (2) in order for it to adapt perfectly to the ends of the container (1).

3. A method for preserving perishable products according to claim 1, **characterised in that** it comprises, after the step during which at least one tab (6) is inserted in the housing (8), a step of reheating and/or cooking the product or products (10) placed in the housing (8) by means of a microwave oven, or a similar piece of equipment.

4. A method for preserving perishable products according to claim 1, **characterised in that** it comprises a step of writing on one of the faces of the wrapping (2), for example, with the aim of identifying the product or products placed inside the housing (8).

5. A method for preserving perishable products according to claim 1, **characterised in that** it comprises a step of fixing, by gluing, for example, a support that illustrates, for example, advertising or warning note that relate to the foodstuffs and/or any other communication of a general nature, on one of the faces of the wrapping (2).

6. A method for preserving perishable products according to claim 1, **characterised in that** it comprises a step of fixing at least one second wrapping (2') to a first wrapping (2) and/or to the container (1), in which the second wrapping (2') can contain ice cubes (9), for example, or an insulating product in order to reduce and/or maintain the temperature of the perishable products (10) to be preserved.

7. A preservation system for implementing the method that consists in ensuring preservation of perishable products placed in a container, in which the method comprises a step of fixing a flexible wrapping (2) comprising several protruding tabs (5, 5', 5" and 6) on at least some of the ends of the said container in order to create a watertight housing (8) for the said foodstuffs, a stretching step that consists in stretching at least one of the said tabs (5, 5' or 5") in order to create a temporary passage between the inside and the outside of the said housing (8), a step during which the flexible wrapping (2) is compressed or pinned against the foodstuffs and/or the container (1) in order for the fluid comprised in the aforementioned housing (8), for example, the atmospheric air, to be evacuated through the aforementioned temporary passage, and a step during which the aforementioned passage is blocked, in which the system comprises an elastically deformable wrapping (2) **characterised in that** at least one of the protruding tabs (6) is longer than the other tabs (5, 5' and 5") in order to be able to be inserted into the housing in order to create a communication conduit between the inside and the outside of the housing.

8. A preservation system according to claim 7, **characterised in that** the wrapping (2) comprises a substantially circular flat surface (3), in which a portion (4) with a substantially cylindrical shape extends perpendicularly across its end.

9. A preservation system according to claims 7 and 8, **characterised in that** the protruding tabs (5, 5', 5" and 6) extend along a plane that is parallel to the plane defined by the flat surface (3) of the wrapping (2).

10. A preservation system according to claim 9, **characterised in that** the protruding tabs (5, 5', 5" and 6) are placed substantially on the ends of the cylindrical portion (4).

11. A preservation system according to any of the claims 7 to 9, **characterised in that** the protruding tabs (5' and 5") are placed two by two opposite each other.

12. A preservation system according to claim 7, **characterised in that** the wrapping (2) is made from plastic material.

13. A preservation system according to claim 12, **characterised in that** the wrapping (2) is made from a standard elastomer, such as silicone, for example.

14. A preservation system according to any of the claims 7 to 12, **characterised in that** the end (12) of the flat surface (2) and the cylindrical portion (4) is thicker than the rest of the flat surface (2).

15. A preservation system according to claim 14, **characterised in that** the greater thickness is presented in the form of a channel, describing a sinusoidal shape.

16. A preservation system according to claims 14 and 15, **characterised in that** the flat surface (2) has a thickness of 0.44 millimetres ±0.05 mm, while its end and the cylindrical portion have a thickness that ranges from 0.44 mm ±0.05 mm at the bottom of the sinusoidal channel to 1.44 mm ±0.05 mm at the top of the sinusoidal channel.

17. A preservation system according to claim 8, **characterised in that** the aforementioned portion (4) comprises several elastic slanting elements (13) that are designed to ensure the perfect watertightness of the aforementioned housing (8).

18. A preservation system according to claim 17, **characterised in that** the aforementioned slanting elements (13) are placed on the inner surface of the cylindrical portion (4), in other words that the slanting elements (13) touch the walls of the container (1).
